# EUROPÄISCHE PATENTANMELDUNG

(11) **EP 0 414 143 A1**
(43) Veröffentlichungstag der Anmeldung: **27.02.1991**
(21) Anmeldenummer: 90115782.6
(22) Anmeldetag: 17.08.1990
(51) Int. Cl.: E04D 5/12

(54) **Dachabdeckungsbahn**

(30) Priorität: 22.08.1989 DE 3927691
(71) Anmelder: Alwitra KG Klaus Göbel, D-5500 Trier (DE)
(72) Erfinder: Göbel, Klaus, D-5500 Trier (DE)
(74) Vertreter: Boeters, Hans Dietrich, Dr.

(57) **Zusammenfassung**

Bei einer zweilagigen abdichtenden Dachabdeckungsbahn (2) für zu begrünende Dächer besteht die unter Lage (4) aus einem verschweißbaren und/oder verklebbaren, hermetisch abdichtenden Kunststoffmaterial und die obere Lage (6) aus einem wasserdichten verschweißbaren und/oder verklebbaren Kunststoffmaterial verhältnismäßig hoher Festigkeit. Beide Lagen (4, 6) sind, die gleiche Breite aufweisend, gegeneinander seitenversetzt, um so eine unmittelbare flächenhafte Verbindung mit jeweils gleichen Lagen (4, 6) einer entsprechenden benachbarten Bahn (2) zu ermöglichen.

## Beschreibung

Die Erfindung bezieht sich auf eine zweilagige, abdichtende Dachabdeckungsbahn gemäß Gattungsbegriff des Anspruchs 1.

Eine derartige Dachabdeckungsbahn ist beispielsweise aus der Schrift EP-A-0 240 596 in der Form bekannt, daß die obere Lage als Abdichtungsbahn aus einem thermoplastischen Kunststoff wie etwa Polyethylen hoher Dichte und die untere Lage aus einem darauf aufkaschierten Faservlies besteht, das eine Vergleichmäßigung des Dehnungsverhaltens herbeiführen und eine Verklebung der Bahnen mit dem Untergrund ermöglichen soll. Dabei sollen die oberen Lagen benachbarter Bahnen unter Einbindung des Vlieses miteinander heißluft- oder heizkeilverschweißbar sein.

Das DE-GM 81 09 869 zeigt eine zweilagige abdichtende Dachabdeckungsbahn, bei der die beiden Lagen die gleiche Breite aufweisen und gegeneinander seitlich versetzt sind, um so bei der Verbindung mit entsprechenden benachbarten Bahnen beide Lagen überlappend aufeinander zur Auflage zu bringen. Dabei besteht die obere Lage vorzugsweise aus einer Bitumen-Dachbahn, beispielsweise einer mit Bitumen beschichteten Glasfaservliesoder -gewebebahn, während die untere Lage als Dampfentspannungsschicht von einem Vlies oder Gewebe oder auch einem offenporigen flexiblen Kunststoffschaum gebildet wird. Die betreffende Bahn soll als erste Dichtungslage einer mehrlagigen Dachabdichtung Anwendung finden.

Das DE-GM 77 35 970 gibt eine zweilagige Abschlußbahn für einen abdichtenden Dachbelag an, bei der die obere Lage aus Kautschuk und die untere aus einem faserverstärkten Thermoplastgewebe oder -vlies besteht. Die obere Lage springt auf einer Seite zu rück, um so ein unmittelbares Aufeinanderliegen der unteren Lagen benachbarter Bahnen zwecks Verschweißung zu ermöglichen.

Schließlich ist aus dem DE-GM 33 28 110 eine vielschichtige Dachbedeckung zum Begrünen von Flachdächern bekannt, die eine zugleich als Schutzschicht, Dränage und Filterschicht dienende, beispielsweise 20 mm starke Schicht außerhalb und separat von einer wasserundurchlässigen Dachhaut aufweist. Die betreffende Schicht soll infolge hohen Abflußwertes zu einer eine Dampfdiffusion nach oben hin ermöglichenden Luftschicht werden. Eine derartige Dachabdeckung ist naturgemäß nur zeitraubend und entsprechend kostspielig aufzubringen. Zudem besteht die Gefahr, daß Wurzeln der Dachbegrünung durch die erwähnte mehrfunktionale Schicht hindurchwachsen und die darunterliegende, i.a. verhältnismäßig empfindliche Dachhaut verletzten, insbesondere wo diese gewöhnlich bahnförmig verlegte Dachhaut ihre Stoßstellen hat und die Wurzeln demzufolge einen Widerstand gegen seitliches Ausweichen finden.

Der Erfindung liegt von daher die Aufgabe zugrunde, eine integrale abdichtende Dachabdeckungsbahn zur Verwendung unter Dachbegrünungen zu schaffen, die neben ausgezeichneten Abdichtungseigenschaften auch eine hohe Widerstandsfähigkeit gegen bohrendes Wurzelwerk aufweist.

Diese Aufgabe ist erfindungsgemäß durch die Merkmale des Anspruchs 1 gelöst. Die Unteransprüche geben vorteilhafte Ausgestaltungsmöglichkeiten an.

Durch die betreffende Ausbildung ist die Abdichtungsfunktion auf die beiden Lagen verteilt, während die untere Lage zusätzlich eine Ausgleichs- und die obere Lage eine Abschirm- und damit Schutzfunktion ausübt. Die an den Überlappungsstellen mit benachbarten Bahnen nur wenig auftragende obere Lage bietet einem seitwärts sich ausdehnenden Wurzelwerk kaum eine Angriffsmöglichkeit. Dazu noch erlaubt es die seitliche Verset zung der beiden gleich breiten Lagen, diese jeweils mit gleichen Lagen benachbarter Bahnen flächenhaft durch Verschweißung oder Verklebung und dementsprechend fest und zuverlässig zu verbinden.

Nachfolgend wird ein bevorzugtes Ausführungsbeispiel der Erfindung anhand der begleitenden Zeichnung genauer beschrieben. Die einzige Figur der Zeichnung zeigt einen (nicht maßstäblichen) Querschnitt durch die Verbindungsstelle zweier gleicher Dachabdeckungsbahnen nach der Erfindung.

Eine jede der beiden gezeigten aneinanderschließenden Bahnen 2 nach der Erfindung weist eine untere Lage 4 von z.B. 1,2 mm Stärke beispielsweise aus EVA-PVC sowie eine darauf aufkaschierte obere Lage 6 von z.B. 0,25 mm beispielsweise aus PVC auf. Während die unter Lage 4 neben der Abdichtung dem Ausgleich kleinerer Unebenheiten dient, bildet die obere Lage 6 in erster Linie eine Schutzschicht für die untere Lage 4.

Die beiden Lagen 4 und 6 einer jeden Bahn 2 sind gleich breit, jedoch um beispielsweise 40 mm seitlich gegeneinander versetzt aufeinander aufgebracht, so daß sich abwechselnde überstände der beiden Lagen auf beiden Seiten ergeben, wie dies an den beiden Bahnen 2 in der Figur erkennbar ist. Dies wiederum ermöglicht es, daß jeweils gleiche Lagen beider Bahnen an der Verbindungsstelle unmittelbar und flächenhaft aufeinander zur Auflage gebracht und verschweißt oder verklebt werden können. Damit läßt sich eine feste und absolut dichte Verbindung erzielen. Vorzugsweise erfolgt die Verbindung der beiden unteren Lagen 4 und ebenso diejenige der beiden oberen Lagen 6 durch Verschweißung, wie z.B. Heißluftverschweißung und/oder Verschweißung mit Hilfe eines Lösungsmittels.

Da die obere Lage 6 verhältnismäßig dünn ist, vermag sie an ihrem Rand nur wenig aufzutragen. Da wo die obere Lage 6 der oberseitig überlappenden Bahn (in der Zeichnung links) über die dickere untere Lage 4 übersteht, wird sie, bei 8, eine sanfte Abkröpfung bilden, wodurch wiederum kaum eine seitliche Angriffsmöglichkeit für sich seitlich ausdehnende Wurzeln besteht.

## Patentansprüche

1. Zweilagige, abdichtende Bahn für Dachabdeckungen, bei der die im Gebrauch obenliegende Lage (6) aus einem wasserdichten verschweißbaren und/oder verklebbaren Kunststoffmaterial besteht und entlang eines Randes über die untere Lage (4) übersteht, dadurch ***gekennzeichnet*,** daß die untere Lage (4) aus einem gleichfalls verschweißbaren und/oder verklebbaren und zudem hermetisch abdichtenden Kunststoffmaterial besteht, daß das Material der oberen Lage (4) ein solches hoher Festigkeit ist und daß beide Lagen (4, 6), die gleiche Breite aufweisend, gegeneinander seitenversetzt sind.

2. Dachabdeckungsbahn nach Anspruch 1, dadurch ***gekennzeichnet*,** daß die untere Lage (4) aus EVA-PVC besteht.

3. Dachabdeckungsbahn nach Anspruch 1 oder 2, dadurch***gekennzeicnnet*,** daß die obere Lage (6) aus PVC besteht.

4. Dachabdeckungsbahn nach einem der vorhergehenden Ansprüche, dadurch ***gekennzeichnet*,** daß die untere Lage eine Dicke zwischen 1,0 und 1,5 mm, vorzugsweise etwa 1,2 mm aufweist.

5. Dachabdeckungsbahn nach einem der vorhergehenden Ansprüche, dadurch ***gekennzeichnet*,** daß die obere Lage eine Dicke zwischen 0,2 und 0,3 mm, vorzugsweise etwa 0,25 mm, aufweist.

6. Dachabdeckungsbahn nach einem der vorhergehenden Ansprüche, dadurch ***gekennzeichnet*,** daß die seitliche Versetzung der beiden Lagen (4, 6) zwischen 25 und 60 mm, Vorzugsweise etwa 40 mm beträgt.
